# EUROPÄISCHE PATENTSCHRIFT

(11) **EP 1 113 525 B1**
(45) Veröffentlichungstag und Bekanntmachung des Hinweises auf die Patenterteilung: **21.07.2004**
(21) Anmeldenummer: 00125093.5
(22) Anmeldetag: 17.11.2000
(51) Int. Cl.: H01R 9/26

(54) **Reihenklemme, insbesondere Wandlerklemme, mit einer Querbrückungsvorrichtung**
Terminal block, especially for measure transformer with transverse shunt arrangement
Barette à bornes, en particulier pour transformateur de mesure avec dispositif de pontage transversal

(30) Priorität: 01.12.1999 DE 29921080 U
(43) Veröffentlichungstag der Anmeldung: 04.07.2001
(73) Patentinhaber: Weidmüller Interface GmbH & Co., 32760 Detmold (DE)
(72) Erfinder: Stuckmann, Peter, 32791 Lage (DE)
(74) Vertreter: Specht, Peter, Dipl.-Phys.

(56) Entgegenhaltungen:
- EP-A- 0 763 874
- EP-A- 0 899 820
- DE-A- 4 223 540
- DE-A- 19 532 586
- DE-A- 19 547 557
- DE-U- 9 203 970
- DE-U- 29 514 711
- DE-U- 29 611 543
- US-A- 5 658 172

## Beschreibung

Die Erfindung betrifft eine Reihenklemme nach dem Oberbegriff des Anspruchs 1.

Eine derartige Reihenklemme ist aus der US 5658172 bekannt. Diese Schrift zeigt eine elektrische Verteileranordnung auf, bei der ein- oder mehrpolige Anschlußstecker in Schächte einer Reihenklemme gesetzt werden, wobei in die Anschlußstecker wiederum Querbrücker einsteckbar sind. Für diesen Einsatzzweck hat sich die Anordnung bewährt. Das Erkennen des Querbrückerschaltzustandes von außen ist nicht ohne weiteres möglich.

Wandlerklemmen der gattungsgemäßen Art sind aus dem Firmenprospekt "Meß-Trenn-Reihenklemmen: Reihenklemmen in der Energieversorgung" mit der Nummer 512096/3/97 bekannt. Wie in diesem Prospekt beschrieben, stellen besonders Meßwandlerschaltungen hohe Anforderungen an Längs- und Quertrennungen, Prüfabgriffe sowie Querverbindungen. Zur Herstellung einer Kurzschlußbrücke zwischen benachbarten Wandlerklemmen sind Querbrücker - z.B. schieberartig ausgebildet - verschiedener Art einsetzbar.

Die Erfindung zielt darauf ab, Reihenklemmen mit als Kurzschlußbrücke nutzbaren Querbrückern zu schaffen, welche möglichst einfach handhabbar sind und eine einfache und sichere Unterscheidung zwischen verschiedenen Schaltzuständen der Kurzschlußbrücke erlauben.

Die Erfindung erreicht dieses Ziel durch den Gegenstand des Anspruches 1.

Danach ist der Querbrücker als schaltbare Querbrücker-Steckvorrichtung in wenigstens zwei verschiedenen Stellungen am Isolierstoffgehäuse verrastbar und damit quasi "unverlierbar" ausgestaltet. Die Kurzschlußbrücke wird derart auf einfache Weise "schalterartig" ausgestaltet, daß der Schaltzustand der Kurzschlußbrücke von außen an der (Wandler-)Reihenklemme erkennbar ist. Dies erfolgt dadurch, daß die Querbrücker-Steckvorrichtung einen Griff mit einem ersten Rastmittel sowie einen Steckkontakt aufweist und daß der Einführkanal für die Steckvorrichtung ein mit dem ersten Rastmittel zusammenwirkendes zweites Rastmittel umfaßt. Die Erfindung ermöglicht, einen Querbrücker in der Anwendung bei Reihenklemmen als schaltbare Potentialverteilung einzusetzen.

Weitere vorteilhafte Ausgestaltungen der Erfindung sind den Unteransprüchen zu entnehmen.

Nachfolgend wird die Erfindung unter Bezug auf die Zeichnung anhand von Ausführungsbeispielen näher beschrieben. Es zeigt:
- Fig. 1: ein Ausführungsbeispiel einer erfindungsgemäßen Wandler-Durchgangsreihenklemme;
- Fig. 2a,b: Schnitte durch ein zweites Ausführungsbeispiel einer erfindungsgemäßen Wandler-Durchgangsreihenklemme oder einer Reihenklemme in zwei verschiedenen Betriebsstellungen;
- Fig. 3a, b: Schnitte durch ein weiteres Ausführungsbeispiel einer erfindungsgemäßen Wandler-Durchgangsreihenklemme oder einer Reihenklemme in zwei verschiedenen Betriebsstellungen;
- Fig. 4: das Ausführungsbeispiel aus Fig. 2 beim Entriegeln der "offenen" Stellung des Querbrückers bzw. der Kurzschlußbrücke.

Fig. 1 zeigt eine Reihung aus Wandlerklemmen für ein Wandler-Meßtrennklemmensystem, die jeweils ein Isolierstoffgehäuse 1 aufweisen, das mit Rastmitteln 3a, b zum Aufrasten der Wandlerklemmen auf eine hutförmige Tragschiene 5 versehen ist. An seiner von der Tragschiene 5 abgewandten Oberseite ist das Isolierstoffgehäuse bzw. der Klemmenträger 1 mit Anschlußöffnungen 7 zum Anschluß externer Leiter an Anschlüsse 9 versehen. Die beiden Anschlüsse 9 sind jeweils mit Abschnitten einer Stromschienenanordnung 11 verbunden. An der Stromschienenanordnung 11 sind in den unteren seitlichen Bereichen der Reihenklemme jeweils Kontaktbleche 13 vorgesehen, die von Querbrückern 15 kontaktiert werden, welche in ca. um ca. 45° geneigt zur Tragschiene 5 von den Außenseiten des Klemmenträgers nach innen verlaufende Querbrückerkanäle 17 einsetzbar sind. Die Querbrücker 15 erlauben es, eine Erdverbindung - z.B. zur Erdung eines sekundärseitigen k-Punktes - über mehrere Wandlerklemmen zu verteilen.

Verschiedene Schaltsituationen erfordern darüber hinaus die Möglichkeit zum Schließen und Öffnen einer Kurzschlußbrücke zwischen den aneinandergereihten Wandlerklemmen. Als Kurzschlußbrücke dienen hier weitere Querbrückervorrichtungen 19, welche ähnlich zu einer Art "Schalter" in verschiedenen Raststellungen am Klemmenträger verrastbar sind, so daß aus ihrer Stellung am Isolierstoffgehäuse 1 ihr Schaltzustand zu erkennen ist.

Die Kurzschlußbrücken sind - siehe hierzu neben der Fig. 1 auch die Fig. 2 bis 4 - als Querbrücker-Steckvorrichtungen 19 ausgebildet, welche in einem sich im Isolierstoffgehäuse 1 bis zur Stromschienenanordnung 11 erstreckenden Einführkanal 21 eingesetzt sind. Nach Fig. 1 befindet sich beispielsweise die Querbrücker-Steckvorrichtung 19 der "vorderen" beiden Wandlerklemmen im heruntergedrückten und damit aktivierten Zustand, während die Querbrücker-Steckvorrichtungen 19 der "hinteren" Wandlerklemmen weiter aus den Isolierstoffgehäusen 1 herausgezogen und damit deaktiviert sind.

Die Querbrücker-Steckvorrichtungen 19 der Fig. 2 bis 4 weisen jeweils einen ein- oder zweistückigen Griff 23 mit einem ersten Rastmittel 25 sowie einen Steckkontakt 27 auf. Der Einführkanal 21 umfaßt ein mit dem ersten Rastmittel zusammenwirkendes zweites Rastmittel 29. Der Steckkontakt 27 weist wenigstens zwei in Öffnungen 31 der Stromschienen 11 aneinandergereihter Wandlerklemmen einsetzbare Federabschnitte 33 und einen die Federabschnitte 33 leitend verbindenden Verbindungsabschnitt 35 auf.

Wie in Fig. 2 zu erkennen, ist das erste Rastmittel des Griffs 23 als Ausnehmung 25 und das zweite Rastmittel des Isolierstoffgehäuses 1 als mit der Ausnehmung 25 zusammenrastbarer bzw. zusammenwirkender Vorsprung 29 ausgebildet. Die Ausnehmung 25 liegt - was besonders gut in Fig. 4 zu erkennen ist - zwischen zwei vom Griff 33 vorkragenden Federstegen 37, 39, welche derart geformt sind, daß mit Hilfe eines Schraubendrehers 41 ein Andrücken der Federstege 37, 39 und derart ein Lösen des Griffe 23 aus der oberen Raststellung und damit ggf. auch ein Herausziehen aus dem Kunststoffgehäuse 1 möglich ist.

Gemäß Fig. 2a und 3a ist der Griff derart am Isolierstoffgehäuse 1 verrastet, daß der Steckkontakt 27 nicht die Stromschiene 11 kontaktiert. Nach Fig. 2b und 3b wird der Steckkontakt 27 dagegen durch die Federwirkung des Federabschnittes 33 in der Öffnung 31 der Stromschiene 11 arretiert, so daß die Kurzschlußbrücke oder Querbrückung aktiviert ist.

Die Ausführungsbeispiele der Fig. 2 und 4 unterscheiden sich von dem der Fig. 3 dadurch, daß der Griff 23 der Steckvorrichtung 19 zweistückig ausgebildet ist und einen an das Steckgehäuse angespritzten ersten Griffteil 23a und einen auf den ersten Griffteil aufsetz- und aufrastbaren zweiten Griffteil 23b aufweist, welcher dazu dient, den angespritzten Griffteil 23b zu ergreifen, der sich auch über mehr als zwei aneinandergereihte Wandlerklemmen 1 hinweg erstrecken und mehrere nebeneinander liegende Steckkontakte 27 aufweisen kann.

### Bezugszeichen

- Isolierstoffgehäuse: 1
- Rastmittel: 3a, b
- Tragschiene: 5
- Anschlußöffnungen: 7
- Anschlüsse: 9
- Stromschienenanordnung: 11
- Kontaktbleche: 13
- Querbrücker: 15
- Querbrückerkanäle: 17
- Querbrücker-Steckvorrichtungen: 19
- Einführkanal: 21
- Griff: 23
- Griffteile: 23a,b
- Ausnehmung: 25
- Steckkontakte: 27
- Vorsprung: 29
- Öffnungen: 31
- Federabschnitte: 33
- Verbindungsabschnitt: 35
- Federstege: 37, 39
- Schraubendreher: 41

## Patentansprüche

1. Reihenklemme, insbesondere Wandlerklemme, mit folgenden Merkmalen:
- einem Isolierstoffgehäuse aus Kunststoff und wenigstens einer im Isolierstoffgehäuse angeordneten Stromschienenanordnung,
- wenigstens einer als Kurzschlußbrücke oder Querbrücker nutzbaren Querbrückervorrichtung zur Querverteilung eines Potentials zu wenigstens einer weiteren angereihten Reihenklemme, insbesondere zur Realisierung einer Kurzschlußbrücke zwischen den Stromschienenanordnungen aneinandergereihter Wandlerklemmen,
- wobei wenigstens einer der Querbrückervorrichtungen als schaltbare Querbrücker-Steckvorrichtung (19) ausgebildet ist, welche in einem sich im Isolierstoffgehäuse (1) bis zur Stromschienenanordnung (11) erstrekkenden Einführkanal (21) für die Querbrücker-Steckvorrichtung (19) in wenigstens zwei verschiedenen Stellungen am Isolierstoffgehäuse (1) anbringbar ist,
**dadurch gekennzeichnet, dass**
- die Querbrücker-Steckvorrichtung (19) einen Griff (23) mit einem ersten Rastmittel (25) sowie einen Steckkontakt (27) aufweist und daß der Einführkanal für die Steckvorrichtung ein mit dem ersten Rastmittel (25) zusammenwirkendes zweites Rastmittel (29) umfasst,
- das erste Rastmittel (25) am Griff (23) und das mit dem ersten Rastmittel (25) zusammenwirkendes zweite Rastmittel (29) derart am Isolierstoffgehäuse (1) angeordnet sind, daß der Steckkontakt (27) in einer ersten Raststellung die Stromschienenanordnung (11) nicht kontaktiert, und
- der Steckkontakt (27) wenigstens zwei in Öffnungen (31) der Stromschienenanordnungen (11) aneinandergereihter Reihenklemmen einrastbare Federabschnitte (33) - zweite Raststellung - und einen die Federabschnitte (33) leitend miteinander verbindenden Verbindungsabschnitt (35) aufweist.

2. Reihenklemme nach Anspruch 1, **dadurch gekennzeichnet, daß** das erste Rastmittel des Griffs (23) als Ausnehmung (25) und das zweite Rastmittel des Isolierstoffgehäuses (1) als mit der Ausnehmung korrespondierender Vorsprung (29) ausgebildet ist.

3. Reihenklemme nach einem der vorstehenden Ansprüche, **dadurch gekennzeichnet, daß** der Griff (23) mit zwei vorkragenden Federstegen (37, 39) versehen ist, zwischen welchen die Ausnehmung (25) zur Aufnahme des Vorsprunges (29) am Isolierstoffgehäuse (1) ausgebildet ist.

4. Reihenklemme nach einem der vorstehenden Ansprüche, **dadurch gekennzeichnet, daß** die vorkragenden Federstege (37, 39) derart ausgebildet sind, daß mit Hilfe eines Werkzeuges (41) ein Andrücken der Federstege (37, 39) und derart ein Lösen des Griffs (23) aus einer der Raststellungen möglich ist.

5. Reihenklemme nach einem der vorstehenden Ansprüche, **dadurch gekennzeichnet, daß** der Griff (23) der Steckvorrichtung zweistückig ausgebildet ist und einen an das Steckgehäuse angespritzten ersten Griffteil (23a) und einen auf den ersten Griffteil (23b) aufsetzbaren zweiten Griffteil (23b) aufweist.

6. Reihenklemme nach einem der vorstehenden Ansprüche, **dadurch gekennzeichnet, daß** der Griff (23) der Steckvorrichtung einstückig ausgebildet ist.

7. Reihenklemme nach einem der vorstehenden Ansprüche, **dadurch gekennzeichnet, daß** sich der erste Griffteil (23a) über zwei oder mehr als zwei aneinandergereihte Reihenklemmen erstreckt.

## Claims

1. Terminal block, in particular a transformer block, having the following characteristics:
- an insulating housing made from plastic and at least one conductor rail arrangement disposed in the insulating housing,
- at least one cross-bridging arrangement which can be used as a short-circuit bridge or linking bridge for cross-distributing potential to at least one other terminal block connected in series, in particular for providing a short-circuit bridge between the conductor rail arrangements of transformer blocks connected in series,
- at least one of which cross-bridging arrangements is provided in the form of a switchable cross-bridge plug connector (19) which can be plugged into an insertion slot (21) for the cross-bridge plug connector (19) in at least two different positions on the insulating housing (1),
**characterised in that**
- the cross-bridge plug connector (19) has a grip (23) with a first latching means (25) and a plug contact (27) and the insertion slot for the plug connector has a second latching means (29) which co-operates with the first latching means (25),
- the first latching means (25) on the grip (23) and the second latching means (29) co-operating with the first latching means (25) are disposed on the insulating housing (1) in such a way that the plug contact (27) is not in contact with the conductor rail arrangement (11) in a first latched position and
- the plug contact (27) has at least two spring portions (33) which can be latched into orifices (31) of the conductor rail arrangements (11) of terminal blocks connected in series - second latched position - and a connecting portion (35) conductively connecting the spring portions (33) to one another.

2. Terminal block as claimed in claim 1, **characterised in that** the first latching means of the grip (23) is provided in the form of a cut-out (25) and the second latching means of the insulating housing (1) is a projection (29) matching the cut-out.

3. Terminal block as claimed in one of the preceding claims, **characterised in that** the grip (23) is provided with two projecting spring webs (37, 39) between which the cut-out (25) for receiving the projection (29) on the insulating housing (1) is disposed.

4. Terminal block as claimed in one of the preceding claims, **characterised in that** the projecting spring webs (37, 39) are designed so that the projecting webs (37, 39) can be pushed in with the aid of a tool (41) and so that the grip (23) can be released from one of the latched positions.

5. Terminal block as claimed in one of the preceding claims, **characterised in that** the grip (23) of the plug connector is of a two-piece design and has a first grip part (23a) injection-moulded onto the plug housing and a second grip part (23b) which can be placed on the first grip part (23a).

6. Terminal block as claimed in one of the preceding claims, **characterised in that** the grip (23) of the plug connector is made in a single piece.

7. Terminal block as claimed in one of the preceding claims, **characterised in that** the first grip part (23a) extends across two or more than two terminal blocks connected in series.

## Revendications

1. Barrette à bornes, en particulier barrette pour transformateur de mesure, présentant les caractéristiques suivantes :
- un boîtier en matériau isolant en matière plastique et au moins un système de rail électrique placé dans le boîtier en matériau isolant,
- au moins un dispositif de pontage transversal utilisable comme pont de court-circuit ou comme pontage transversal afin de répartir transversalement un potentiel sur au moins une autre barrette à bornes montée en série, en particulier pour réaliser un pont de court-circuit entre les systèmes de rail électrique de barrettes de transformateur de mesure montées en série,
- au moins l'un des dispositifs de pontage transversal étant conformé en dispositif à fiche de pontage transversal (19) commutable qui peut être monté dans un canal d'introduction (21) s'étendant dans le boîtier en matériau isolant (1) jusqu'au système de rail électrique (11) et destiné au dispositif à fiche de pontage transversal (19) dans au moins deux positions différentes sur le boîtier en matériau isolant (1),
**caractérisée en ce que**
- le dispositif à fiche de pontage transversal (19) présente une poignée (23) avec un premier moyen d'encliquetage (25) ainsi qu'un contact à fiche (27), et **en ce que** la canal d'introduction pour le dispositif à fiche comprend un deuxième moyen d'encliquetage (29) coopérant avec le premier moyen d'encliquetage (25),
- le premier moyen d'encliquetage (25) est placé sur la poignée (23) et le deuxième moyen d'encliquetage (29) coopérant avec le premier moyen d'encliquetage (25) est placé sur le boîtier (1) en matériau isolant de telle manière que le contact à fiche (27) ne contacte pas le dispositif de rail électrique (11) dans une première position d'encliquetage, et le contact à fiche (27) présente au moins deux sections de ressort (33) encliquetables dans des ouvertures (31) des systèmes de rail électrique (11) de barrettes à bornes successives - deuxième position d'encliquetage - et une section de liaison (35) reliant entre elles les sections de ressort (33) de manière conductrice.

2. Barrette à bornes selon la revendication 1, **caractérisée en ce que** le premier moyen d'encliquetage de la poignée (23) est conformé en évidement (25) et le deuxième moyen d'encliquetage du boîtier (1) en matériau isolant est conformé en saillie (29) correspondant à l'évidement.

3. Barrette à bornes selon l'une des revendications précédentes, **caractérisée en ce que** la poignée (23) est munie de deux languettes ressorts (37, 39) en console, entre lesquelles est réalisé l'évidement (25) destiné à recevoir la saillie (29) sur le boîtier (1) en matériau isolant.

4. Barrette à bornes selon l'une des revendications précédentes, **caractérisée en ce que** les languettes ressorts en console (37, 39) sont conformées en sorte qu'à l'aide d'un outil (41), un enfoncement des baguettes ressorts (37, 39) et, ainsi, une libération de la poignée (23) depuis l'une des positions d'encliquetage soient possibles.

5. Barrette à bornes selon l'une des revendications précédentes, **caractérisée en ce que** la poignée (23) du dispositif à fiche est réalisée en deux parties et présente une première partie de poignée (23a) injectée sur le boîtier de fiche et une deuxième partie de poignée (23b) pouvant être rapportée sur la première partie de poignée (23a).

6. Barrette à bornes selon l'une des revendications précédentes, **caractérisée en ce que** la poignée (23) du dispositif à fiche est réalisée d'un seul tenant.

7. Barrette à bornes selon l'une des revendications précédentes, **caractérisé en ce que** la première partie de poignée (23a) s'étend sur deux ou plus de deux barrettes à bornes successives.
